# EUROPÄISCHE PATENTSCHRIFT

(11) **EP 0 635 614 B1**
(45) Veröffentlichungstag und Bekanntmachung des Hinweises auf die Patenterteilung: **18.12.1996**
(21) Anmeldenummer: 94109430.2
(22) Anmeldetag: 17.06.1994
(51) Int. Cl.: E05D 15/06, E05D 15/26

(54) **Führungsschiene mit einem in dieser verschieblich geführten Tragteil**
Guide rail with supporting member sliding in the same
Rail de guidage avec élément porteur coulissant dans celui-ci

(30) Priorität: 20.07.1993 DE 4324340
(43) Veröffentlichungstag der Anmeldung: 25.01.1995
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- DE-A- 1 960 037
- FR-A- 2 011 485

## Beschreibung

Die Erfindung betrifft eine Führungsschiene mit durch einen Längsschnitt voneinander getrennten Laufflächen und mit einem auf diesen abgestützten, verschieblich und undrehbar in dieser geführten Tragteil, an dem hängend ein Verschlußelement, vorzugsweise ein Türflügel einer Faltschiebetür, befestigbar ist.

Eine Faltschiebetür mit einer oberen Führungsschiene, in der ein Rollen-Tragteil mit spiegelbildlich zueinander angeordneten Befestigungsnocken geführt ist, an denen ein Scharnierarm eines den äußeren Türflügel mit dem Rollentragteil verbindenden Scharniers wahlweise links- oder rechtsgängig befestigbar ist, ist aus dem DE-GM 84 00 107 bekannt. Die Montage dieser bekannten Faltschiebetür ist kompliziert, weil der Scharnierarm in schwer zugänglicher Weise mit dem bereits in der Führungsschiene gehalterten Rollen-Tragteil verbunden werden muß.

Bei einer aus dem DE-GM 93 00 918 bekannten Führungsschiene der eingangs angegebenen Art ist eine einfachere Montage dadurch möglich, daß das Tragteil mit einer aus Rasthebeln bestehenden Verriegelungseinrichtung versehen ist, mit der durch verrastendes Einschieben eines mit einem Bolzen versehenen Verbindungsteils mit diesem verbundene Flügel verbindbar sind. Zur Verrastung mit den Rasthebeln ist der Bolzen mit einem von diesen hintergreifbaren Kopf versehen. Diese bekannte Konstruktion ermöglicht zwar eine rasche Montage durch einfaches Einschieben des Bolzens in die verrastende Verriegelungseinrichtung. Das Lösen der Verriegelungseinrichtung ist jedoch schwierig und darüber hinaus weisen das Tragteil und das an diesem festlegbare Verbindungsteil aufwendige Gestaltungen auf, um die lösbare Verrastung zu ermöglichen.

Aufgabe der Erfindung ist es daher, eine Führungsschiene der eingangs angegebenen Art zu schaffen, mit der sich bei kostengünstiger Ausgestaltung einfach und schnell das von deren Tragteil getragene Verschlußelement verbinden läßt.

Erfindungsgemäß wird diese Aufgabe dadurch gelöst, daß das Tragteil einen länglichen in der Führungsschiene geführten Schlittenteil mit einer im Längsschlitz der Führungsschiene entsprechenden Breite aufweist, daß in dem Tragteil in einer zu der Führungsschiene rechtwinkeligen Bohrung ein Bolzen drehbar, aber axial unverschieblich gelagert ist, der im Bereich des Schlittenteils einen hammerförmigen Kopf trägt, dessen Breite kleiner und dessen Länge größer ist als die Breite des Längsschlitzes und daß der Bolzen in einer Stellung, in der sich der Kopf auf den Laufflächen abstützt, verriegelbar ist.

Das erfindungsgemäße Tragteil weist eine einfache Ausgestaltung auf, weil es im wesentlichen aus einem länglichen in der Führungsschiene geführten Schlittenteil besteht, das zu seiner Führung in der Führungsschiene mit einem drehbar gelagerten hammerförmigen Kopf versehen ist, dessen in Querlage gedrehten Schenkel die auf den Laufflächen der Führungsschiene geführten Gleitstücke bilden. Weisen die Schenkel des hammerförmigen Kopfes in Längsrichtung des Schlittenteils, ragen diese über dessen Breite nicht hinaus, so daß sich zur Montage und Verbindung des Tragteils mit der Führungsschiene das Schlittenteil durch den Längsschlitz in die Führungsschiene einschieben läßt. Ist dieses Einschieben erfolgt, braucht der Bolzen lediglich durch eine einfache Betätigungseinrichtung um 90° gedreht zu werden, so daß das Schlittenteil in der Führungsschiene verriegelt ist und sich die Schenkel des hammerförmigen Kopfes als Gleitstückeauflaufflächen abstützen. Die erfindungsgemäßen Tragteile lassen sich daher bereits vor der endgültigen Montage mit den Verschlußelementen verbinden, so daß anschließend nur noch das Einsetzen und Verriegeln der Schlittenteile der Tragteile in der Führungsschiene notwendig ist.

In weiterer Ausgestaltung der Erfindung ist vorgesehen, daß mit dem Schlittenteil des Tragteils ein quer zu diesem verlaufendes Sockelteil verbunden ist, auf dem quer zu der Führungsschiene der Scharnierarm eines Möbelscharniers befestigbar ist. Diese Ausführungsform der Erfindung schafft eine einfache und leicht zu montierende Haltevorrichtung für den jeweils äußeren Türflügel einer Faltschiebetür.

Auf dem Sockelteil kann eine Tragplatte befestigbar sein, auf der der Scharnierarm zu seiner Justierung durch eine selbsthemmende Stelleinrichtung quer verschieblich geführt ist. Dabei kann die Führung aus fluchtenden Bohrungen in abgewinkelten Schenkeln der Tragplatte stehen, die Bolzen durchsetzen, die in den abgewinkelten Schenkeln des Scharnierarms befestigt sind. Weiterhin kann die selbsthemmende Stelleinrichtung aus einem Exzentertrieb bestehen, dessen Exzenter in einem Langloch des Stegteils des Scharnierarms angeordnet ist.

Die Tragplatte kann auf dem Sockelteil längsverschieblich geführt und durch eine Befestigungsschraube befestigbar sein, die ein schlüssellochartiges Langloch durchsetzt. Auf diese Art ist eine einfache Justierung in Längsrichtung des Scharnierarms geschaffen.

In weiterer Ausgestaltung der Erfindung ist vorgesehen, daß die Befestigungsschraube gleichzeitig Klemmschraube für den den hammerförmigen Kopf tragenden Bolzen ist. Befindet sich der Bolzen in einer Stellung, in der die Schenkel des hammerförmigen Kopfes als Gleitstücke auf den Laufflächen der Führungsschiene aufliegen, wird er durch weiteres Anziehen der Befestigungsschraube in dieser Stellung fixiert.

In weiterer Ausgestaltung der Erfindung ist vorgesehen, daß der Bolzen mit einem abgewinkelten Betätigungsteil versehen ist, der in einer Stellung, in der der hammerförmige Kopf quer zu dem Längsschlitz liegt, an einer Flanke des Sockelteils anliegt. Mit diesem Betätigungsteil läßt sich der hammerförmige Kopf einfach und schnell in seine Verriegelungsstellung drehen und auch wieder lösen.

Nach einer bevorzugten Ausführungsform ist vorgesehen, daß die Stell- und Befestigungsschrauben sich auf der Seite des Sockelteils befinden, die in der Schließstellung der Schiebetür der angrenzenden Korpuswand zugewandt ist. Auf diese Weise läßt sich bei geöffneter Faltschiebetür eine einfache Montage und Justierung vornehmen.

In weiterer Ausgestaltung der Erfindung ist vorgesehen, daß das Schlittenteil an beiden Enden gegabelte Schenkel aufweist, in denen jeweils ein eine Rolle tragender Bolzen gehaltert ist, und daß sich die Rollen zwischen den den Längsschlitz begrenzenden Kanten des Profils der Führungsschiene befinden. Diese Rollen verbessern die Laufeigenschaften des Schlittenteils in der Führungsschiene.

Nach einer besonders bevorzugten Ausführungsform ist vorgesehen, daß das Schlittenteil spiegelbildlich symmetrisch zu seiner vertikalen Mittelquerebene und das Tragteil zu der zu dieser senkrechten Längsmittelebene ausgebildet sind. Diese Ausgestaltung ermöglicht in einfacher Weise eine Links- und Rechtsmontage, die in Abhängigkeit von der Anlenkung des linken oder rechten Türflügels an der Korpuswand erforderlich ist.

Zweckmäßigerweise ist der hammerförmige Kopf in einem mittleren fensterartigen Durchbruch des Schlittenteils gelagert.

Das mit dem Sockelteil einstückig verbundene Schlittenteil kann aus einem Kunststoffspritzgußteil bestehen. Ebenso können der hammerartige Kopf und die Rollen aus Kunststoffspritzgußteilen hergestellt sein.

Ein Ausführungsbeispiel der Erfindung wird nachstehend anhand der Zeichnung näher erläutert. In dieser zeigt
- Fig. 1: eine Draufsicht auf eine Faltschiebetür mit den erfindungsgemäßen, den äußeren Türflügel tragenden und in einer Führungsschiene geführten Tragteil bei entfernter Deckplatte des Möbels,
- Fig. 2: eine Ansicht des in der Führungsschiene geführten Tragteils in Richtung des Pfeils A Fig. 1 bei entfernter Möbelseitenwand,
- Fig. 3: einen Schnitt durch das Tragteil längs der Linie III-III in Fig. 2, wobei der hammerförmige Teil in seiner das Einsetzen des Schlittenteils ermöglichenden Stellung dargestellt ist,
- Fig. 4: einen Schnitt durch das Tragteil und das Scharnier längs der Linie IV-IV in Fig. 2,
- Fig. 5: eine der Fig. 3 entsprechende Seitenansicht des Tragteils, wobei der hammerförmige Kopf quer zu dem Längsschlitz liegt,
- Fig. 6: eine Ansicht des das Gleitstück bildenden hammerförmigen Kopfes,
- Fig. 7: eine Seitenansicht des hammerförmigen Kopfes,
- Fig. 8: eine Ansicht des den hammerförmigen Kopf tragenden abgewinkelten Bolzens,
- Fig. 9: eine Draufsicht auf den Scharnierarm,
- Fig. 10: einen Längsschnitt durch den Scharnierarm nach Fig. 9,
- Fig. 11: eine Draufsicht auf die Tragplatte und
- Fig. 12: einen Längsschnitt durch die Tragplatte nach Fig. 11.

Aus Fig. 1 ist eine Draufsicht auf ein Möbel mit einer Faltschiebetür ersichtlich. Von dem Möbel ist die Deckplatte entfernt, so daß nur die Seitenwände 1, 2 des Korpusteils ersichtlich sind. An der Seitenwand 1 ist der innere Türflügel 3 der Faltschiebetür durch ein übliches Viergelenkscharnier mit zwei Lenkern angelenkt, dessen Scharnierarm 4 an der Innenseite der Seitenwand 1 und dessen topfförmiges Scharnierteil 5 in einer entsprechenden Ausnehmung des Türflügels 3 befestigt ist. Der innere Türflügel 3 ist durch ein übliches Scharnierband 6 mit dem äußeren Türflügel 7 der Faltschiebetür verbunden. Im Bereich seines äußeren Endes ist der Türflügel 7 durch ein Viergelenkscharnier 8 mit zwei Lenkern mit einem Tragteil 9 verbunden, das in einer Führungsschiene 10 verschieblich geführt ist, die an einer aus Fig. 2 ersichtlichen Deckplatte 11 befestigt ist, die in Fig. 1 der besseren Übersichtlichkeit halber entfernt ist. Der Scharnierarm 12 des Scharniers 8 ist an dem Sockelteil 13 des Tragteils 9 befestigt, das einstückig mit dem in der Führungsschiene 10 geführten Schlittenteil 14 verbunden ist.

Die Führungsschiene 10 weist, wie am besten aus Fig. 2 ersichtlich ist, ein U-förmiges Profil auf, von dessen seitlichen Schenkeln 16, 17 nach innen hin Stege 18 abgewinkelt sind, die innere Laufflächen 19 bilden, deren einander zugewandten Stirnkanten durch einen Längsschlitz 20 voneinander getrennt sind.

Beim Öffnen der Faltschiebetür wird das Tragteil 9 in der Führungsschiene 10 in Richtung des Pfeils B verschoben, wobei der innere Türflügel 3 in Richtung des Pfeils C und der äußere Türflügel 7 gegensinnig verschwenkt wird.

Das Tragteil 9 besteht, wie am besten aus Fig. 5 ersichtlich ist, aus einem oberen Schlittenteil 14, das durch einen länglichen Block gebildet ist, das an seinen Enden gegabelte Schenkel 22 aufweist. Die Schenkel 22 sind mit fluchtenden Bohrungen versehen, in denen Bolzen 23 frei drehbar gelagert sind, auf denen Rollen 24 befestigt sind, die zwischen den Schenkeln 22 liegen. Das Schlittenteil ist in seinem mittleren Bereich mit einem fensterartigen Durchbruch 25 versehen, in dem ein etwa hammerförmiger Kopf 26 drehbar auf einem Bolzen 27 gelagert ist.

Das Halteteil 9 ist mit einer vertikalen Bohrung versehen, in der der gerade Schaft des Bolzens 27 drehbar gelagert ist. Der Bolzen 27 weist einen oberen Abschnitt 28 mit quadratischem Profil auf, das den quadratischen Durchbruch 29 des hammerförmigen Kopfes 26 durchsetzt, so daß dieser undrehbar auf dem Bolzen 27 gehaltert ist. An seinem oberen Ende ist der Bolzen 27 mit einem vernietbaren und mit einer Bohrung versehenen Endteil versehen, der nach der Montage zur Fixierung des Bolzens 27 in der Bohrung unter Ausbildung eines Nietkopfes 30 vernietet wird. Der Bolzen 27 ist an seinem unteren Ende mit einer Abwinkelung 31 versehen.

Das obere Schlittenteil 14 des Tragteils 9 ist symmetrisch zu seiner Quermittelebene 32 ausgebildet. Mit dem schlittenförmigen Teil 14 ist einstückig ein Sockelteil 13 verbunden, das quer zu dem schlittenförmigen Teil 14 steht, so daß der Schlittenteil 14 und der Sockelteil 13 in der aus Fig. 1 ersichtlichen Weise einander kreuzen. Der Sockelteil 13 ist auf einer Seite mit einer rampenförmigen Erhöhung 35 versehen, dessen seitlichen Flanken von den abgewinkelten Schenkeln 36 einer Tragplatte 37 übergriffen werden. Die rampenförmige Erhöhung 35 ist in ihrem mittleren Bereich mit einer kreisscheibenförmigen Erhöhung versehen, die von einer Bohrung der Befestigungsschraube 38 durchsetzt ist. Seitlich dieser scheibenförmigen Erhöhung sind in den Schenkeln 36 der Tragplatte fluchtende Bohrungen 40 angeordnet, die zwei parallel zueinander verlaufende Bolzen 41 durchsetzen, die in den abgewinkelten Schenkeln 42 des Scharnierarms 12 befestigt sind. Auf diesen parallel zueinander verlaufenden Bolzen 41 ist der Scharnierarm in Richtung des Pfeils D querverschieblich zu der Tragplatte 37 geführt. Zur Querverschiebung ist mit dem Stegteil 48 der Tragplatte der Schaft eines Exzenters 44 vernietet, der in einem Langloch 45 des Stegteils des Scharnierarms 12 liegt. Das Stegteil 48 der Tragplatte 37 ist mit einem schlüssellochartigen Langloch 49 versehen, in das die Befestigungsschraube 38 greift. Zur Montage wird der Kopf der Befestigungsschraube 38 durch den kreisförmigen Teil des Langloches hindurchgeschoben, wobei der Halterung der schmalere langlochartige Teil dient. Über die Länge des schmaleren langlochartigen Teils ist eine Verstellung des Scharnierarms in seiner Längsrichtung möglich. Um die Befestigungsschraube 38 betätigen zu können, ist das Stegteil des Scharnierarms 12 mit einem rechteckigen fensterartigen Durchbruch 50 versehen. Aus Fig. 10 sind die Bohrungen 51 in einem Schenkel 42 des Scharnierarms 12 ersichtlich, in dem die Enden der Führungsbolzen 41 vernietet sind.

Steht der abgewinkelte Schenkel 31 des Bolzens 27 rechtwinkelig zu dem Sockelteil, sind die Schenkel des hammerförmigen Kopfes 26 in den fensterartigen Durchbruch 25 des Schlittenteils 14 eingeschwenkt, so daß diese das Schlittenteil 14 nicht überragen. In diesem Zustand läßt sich das Schlittenteil sodann durch den Schlitz 20 der Führungsschiene 10 einschieben. Im eingeschobenen Zustand wird sodann das abgewinkelte Teil 31 des Bolzens 27 um 90° gedreht, so daß es an der Flanke des seitlichen Steges 52 des Sockelteils anliegt. In dieser Stellung stehen die Schenkel des hammerförmigen Kopfes 26 quer zu dem Schlittenteil 14, so daß sich diese in der aus Fig. 1 ersichtlichen Weise auf den Führungsbahnen 19 der Führungsschiene abstützen können. In dieser Stellung ist also das Schlittenteil 14 in der Führungsschiene verriegelt, so daß die Schenkel des hammerförmigen Kopfes 26 die das Tragteil tragenden Gleitstücke bilden. In dieser verriegelten Stellung liegen die Rollen 24 in der aus Fig. 3 ersichtlichen Weise zwischen den einander zugewandten Stirnkanten der Laufflächen in dem Führungsschlitz 20. Auf das Schlittenteil 14 von dem Scharnierarm übertragene Drehmomente werden dadurch ohne nennenswerte Vergrößerung der Reibungskräfte auf die Stirnkanten 56 der Laufflächen übertragen.

## Patentansprüche

1. Führungsschiene (10) mit durch einen Längsschlitz (20) voneinander getrennten Laufflächen (19) und mit einem auf diesen abgestützten, verschieblich und undrehbar in dieser geführten Tragteil (9), an dem hängend ein Verschlußelement, vorzugsweise ein Türflügel (7) einer Faltschiebetür, befestigbar ist,
**dadurch gekennzeichnet,**
daß das Tragteil (9) einen länglichen und in der Führungsschiene (10) geführten Schlittenteil (14) mit einer im Längsschlitz (20) der Führungsschiene (10) entsprechenden Breite aufweist, daß in dem Tragteil (9) in einer zu der Führungsschiene (10) rechtwinkeligen Bohrung ein Bolzen (27) drehbar, aber axial unverschieblich gelagert ist, der im Bereich des Schlittenteils (14) einen hammerkopfförmigen Kopf (26) trägt, dessen Breite kleiner und dessen Länge größer ist als die Breite des Längsschlitzes (20) und daß der Bolzen (27) in einer Stellung, in der sich der Kopf (26) auf den Laufflächen (19) abstützt, mit dem Tragteil (9) verriegelbar ist.

2. Führungsschiene nach Anspruch 1, dadurch gekennzeichnet, daß mit dem Schlittenteil (14) des Tragteils (9) ein quer zu diesem verlaufendes Sockelteil (13) verbunden ist, auf dem quer zu der Führungsschiene (10) der Scharnierarm (12) eines Möbelscharniers befestigbar ist.

3. Führungsschiene nach Anspruch 2, dadurch gekennzeichnet, daß auf dem Sockelteil (13) eine Tragplatte (37) befestigbar ist, auf der der Scharnierarm (12) durch eine selbsthemmende Stelleinrichtung (41, 44, 45) quer verschieblich geführt ist.

4. Führungsschiene nach Anspruch 3, dadurch gekennzeichnet, daß die Tragplatte (37) auf dem Sockelteil (13) längs verschieblich geführt und durch eine Befestigungsschraube (38) befestigbar ist, die ein schlüssellochartiges Langloch (49) des Stegteils (48) der Tragplatte (37) durchsetzt.

5. Führungsschiene nach Ansprüch 4, dadurch gekennzeichnet, daß die Befestigungsschraube (38) gleichzeitig die Klemmschraube für den den hammerförmigen Kopf (26) tragenden Bolzen (37) ist.

6. Führungsschiene nach einem der Ansprüche 1 bis 5, dadurch gekennzeichnet, daß der Bolzen (27) mit einem abgewinkelten Betätigungsteil (31) versehen ist, der in einer Stellung, in der der hammerförmige Kopf (26) quer zu dem Längsschlitz (20) liegt, an einer Flanke (52) des Sockelteils (13) anliegt.

7. Führungsschiene nach einem der Ansprüche 2 bis 6, dadurch gekennzeichnet, daß die Stell- und Befestigungsschrauben sich auf der Seite des Sockelteils (13) finden, die in der Schließstellung der Faltschiebetür der angrenzenden Korpuswand (2) zugewandt ist.

8. Führungsschiene nach einem der Ansprüche 1 bis 7, dadurch gekennzeichnet, daß das Schlittenteil (14) an beiden Enden gegabelte Schenkel (22) aufweist, in denen jeweils ein eine Rolle (24) tragender Bolzen gehaltert ist, und daß sich die Rollen (24) zwischen den Längsschlitz (20) grenzenden Kanten (56) des Profils der Führungsschiene (10) befinden.

9. Führungsschiene nach einem der Ansprüche 1 bis 8, dadurch gekennzeichnet, daß das Schlittenteil (14) spiegelbildlich symmetrisch zu seiner vertikalen Querebene (32) und das Tragteil (9) zu der zu dieser senkrechten Längsmittelebene (33) ausgebildet sind.

10. Führungsschiene nach einem der Ansprüche 1 bis 9, dadurch gekennzeichnet, daß der hammerförmige Kopf (26) in einem mittleren fensterartigen Durchbruch (25) des Schlittenteils (14) gelagert ist.

11. Führungsschiene nach einem der Ansprüche 2 bis 10, dadurch gekennzeichnet, daß das mit dem Sockelteil (13) einstückige Schlittenteil (14) aus einem Kunststoffspritzgußteil besteht.

12. Führungsschiene nach einem der Ansprüche 1 bis 11, dadurch gekennzeichnet, daß der hammerförmige Kopf (26) und ggf. die Rollen (24) aus Kunststoffspritzgußteilen bestehen.

## Claims

1. Guide rail (10) with running tracks (19) separated by a longitudinal slot (20) and with a carrier element (9) guided in said guide rail (10) and supported by said running tracks (19) to allow longitudinal, non-rotational motion, to which carrier element (9) is suspended a closure element, preferably a door leaf (7) of a folding sliding door,
**characterised in that**
the carrier element (9) exhibits an oblong slide element (14) guided in the guide rail (10), said slide element (14) having a width corresponding to the longitudinal slot (20) of the guide rail (10), that pivot-mounted in the carrier element (9) in a hole arranged at right angles to the guide rail (10) is an axially fixed pin (27) having a T-shaped hammer-like head (26) in the area of the slide element (14), the width of which hammer-shaped head (26) is smaller than, and the length of which is greater than the width of the longitudinal slot (20), and that the pin (27) may be locked to the carrier element (9) in a position in which the hammer-shaped head (26) is supported by the running tracks (19).

2. Guide rail according to Claim 1, characterised in that, connected to the slide element (14) of the carrier element (9) is a base element (13) running transverse to said carrier element (9), on which base element (13) is fixed transverse to the guide rail (10) the hinge arm (12) of a furniture hinge.

3. Guide rail according to Claim 2, characterised in that, fixed to the base element (13) is a carrier plate (37) on which the hinge arm (12) is located by a self-locking adjusting device (41, 44, 45) to allow transverse movement.

4. Guide rail according to Claim 3, characterised in that the carrier plate (37) is located on the base element (13) to allow longitudinal movement, and may be secured by a fixing screw which passes through a keyhole-like oblong hole (49) of the web portion (48) of the carrier plate (37).

5. Guide rail according to Claim 4, characterised in that the fixing screw (38) also acts as the clamping screw for the pin (37) carrying the hammer-shaped head (26).

6. Guide rail according to one of Claims 1 to 5, characterised in that the pin (27) is provided with an angled actuating portion (31) which, in one position in which the hammer-shaped head (26) is located transverse to the longitudinal slot (20), is located against a flank (52) of the base element (13).

7. Guide rail according to one of Claims 2 to 6, characterised in that the adjusting and fixing screws are located on that side of the base element (13) which, when the folding sliding door is closed, faces the adjoining construction wall (2).

8. Guide rail according to one of Claims 1 to 7, characterised in that the slide element (14) features at both ends fork-like extensions (22), in each of which is located a pin carrying a roller (24), and that the rollers (24) are located between the edges (56), delimiting the longitudinal slot (20), of the profile section of the guide rail (10).

9. Guide rail according to one of Claims 1 to 8, characterised in that the slide element (14) is of mirrored symmetrical design in respect of its vertical transverse plane (32) and the carrier element (9) is of mirrored symmetrical design in respect of its vertical longitudinal centreline plane (33).

10. Guide rail according to one of Claims 1 to 9, characterised in that the hammer-shaped head (26) is mounted in a central window-like opening (25) of the slide element (14).

11. Guide rail according to one of Claims 2 to 10, characterised in that the slide element (14) integrated as a single piece with the base element (13) consists of an injection moulding.

12. Guide rail according to one Claims 1 to 11, characterised in that the hammer-shaped head (26), and possibly the rollers (24), are injection mouldings.

## Revendications

1. Rail de guidage (10) comportant deux surfaces de glissement (19) séparées par une fente longitudinale (20) et un élément porteur (9) s'appuyant sur celle-ci et coulissant sans pouvoir tourner dans celui-là, élément porteur auquel est suspendu un élément de fermeture, de préférence un pan de porte (7) d'une porte coulissante pliante,
caractérisé en ce que
l'élément porteur (9) présente une pièce chariot (14) allongée et guidée dans le rail de guidage (10), laquelle a une largeur correspondant quant à la fente longitudinale (20) au rail de guidage (10), en ce que dans l'élément portant (9) un boulon (27) est logé dans un alésage rectangulaire par rapport au rail de guidage (10) de manière à pouvoir pivoter mais immobile dans le sens axial, ledit boulon présentant dans la zone de la pièce chariot (14) une tête en forme de tête de marteau (26) dont la largeur est inférieure et dont la longueur est supérieure à la largeur de la fente longitudinale (20) et en ce que le boulon (27) est verrouillable avec le l'élément porteur (9) dans une position dans laquelle la tête (26) s'appuie sur les surfaces de roulement (19).

2. Rail de guidage selon la revendication 1, caractérisé en ce qu'un socle (13) est raccordé avec la pièce chariot (14), l'élément porteur (9) s'étendant transversalement par rapport à ce dernier, sur lequel un bras de charnière (12) d'une charnière de meuble peut être fixé transversalement par rapport au rail de guidage (10).

3. Rail de guidage selon la revendication 2, caractérisé en ce que sur le socle (13) une plaque porteuse (37) peut être fixée sur laquelle le bras de charnière (12) est guidé de manière à coulisser transversalement moyennant un dispositif de réglage (41, 44, 45) autoblocant.

4. Rail de guidage selon la revendication 3, caractérisé en ce que la plaque porteuse (37) est guidée de manière à coulisser dans le sens longitudinal sur le socle (13) et en ce qu'elle peut être fixée par une vis de fixation (38) qui traverse le trou oblong (49) semblable à un trou de serrure de la barrette (48) de la plaque porteuse (37).

5. Rail de guidage selon la revendication 4, caractérisé en ce que la vis de fixation (38) est en même temps la vis de serrage du boulon (37) portant la tête ayant la forme d'un marteau (26).

6. Rail de guidage selon l'une quelconque des revendications 1 à 5, caractérisé en ce que le boulon (27) présente une pièce d'actionnement (31) coudée, qui, dans une position dans laquelle la tête ayant la forme d'un marteau (26) se trouve transversalement par rapport à la fente oblongue (20), s'appuie contre un flanc (52) du socle (13).

7. Rail de guidage selon l'une quelconque des revendications 2 à 6, caractérisé en ce que les vis de réglage et de fixation se trouvent du côté du socle (13) qui dans la position de fermeture de la porte coulissante pliante est dirigée vers la paroi du corps (2) voisin.

8. Rail de guidage selon l'une quelconque des revendications 1 à 7, caractérisé en ce que la pièce chariot (14) présente aux deux extrémités des branches (22) fourchées dans chacune desquelles un boulon portant une poulie (24) est tenu et en ce que les poulies (24) se trouvent entre les arêtes (56) délimitant la fente oblongue (20) du profil du rail de guidage (10).

9. Rail de guidage selon l'une quelconque des revendications 1 à 8, caractérisé en ce que la pièce chariot (14) est formée de manière symétrique par rapport à son plan transversal vertical (32) et en ce que l'élément porteur (9) est formé dans le plan médian longitudinal (33) perpendiculaire par rapport à cette dernière.

10. Rail de guidage selon l'une quelconque des revendications 1 à 9, caractérisé en ce que la tête en forme de marteau (26) est logée dans un perçage (25) central à la manière d'une fenêtre de la pièce chariot (14).

11. Rail de guidage selon l'une quelconque des revendications 2 à 10, caractérisé en ce que la pièce chariot (14) formée d'une pièce avec le socle (13) consiste en une pièce de plastique obtenue par injection sous pression.

12. Rail de guidage selon l'une quelconque des revendications 1 à 11, caractérisé en ce que la tête en forme de marteau (26) et le cas échéant les poulies (24) consistent en pièces de plastique injectées sous pression.
